# EUROPÄISCHE PATENTSCHRIFT

(11) **EP 2 289 056 B1**
(45) Veröffentlichungstag und Bekanntmachung des Hinweises auf die Patenterteilung: **07.09.2011**
(21) Anmeldenummer: 08874596.3
(22) Anmeldetag: 02.12.2008
(51) Int. Cl.: G08B 21/02, G08G 1/005, G08G 1/16

(54) **TRAGBARE VORRICHTUNG MIT WARNSYSTEM UND VERFAHREN**
PORTABLE DEVICE WITH WARNING SYSTEM AND METHOD
DISPOSITIF PORTATIF AVEC SYSTÈME D'AVERTISSEMENT ET PROCÉDÉ CORRESPONDANT

(30) Priorität: 10.06.2008 DE 102008002322
(43) Veröffentlichungstag der Anmeldung: 02.03.2011
(73) Patentinhaber: Robert Bosch GmbH, 70442 Stuttgart (DE)
(72) Erfinder: FISCHER, Frank, 72810 Gomaringen (DE)
(86) Internationale Anmeldenummer: PCT/EP2008/066608
(87) Internationale Veröffentlichungsnummer: WO 2009/149770

(56) Entgegenhaltungen:
- EP-A- 1 754 954
- US-A1- 2004 183 674
- US-A1- 2006 261 978
- US-B1- 6 502 032

## Beschreibung

Die Erfindung betrifft eine tragbare Vorrichtung zum Darstellen von Informationen gemäß Anspruch 1 und ein Verfahren zur Ausgabe von Informationen gemäß Anspruch 10.

### Stand der Technik

In den letzten Jahren sind verschiedene Zusatzfunktionen wie z. B. SMS, Spiele-Anwendungen, Fußgängernavigation, Fotographie, Videodarstellung und Wegstreckenmessung für tragbare Vorrichtungen wie z. B. Mobiltelefone und andere tragbare Vorrichtungen wie z. B. MP3-Player, PDA, Navigationsgeräte entwickelt worden. Derartige Vorrichtungen sind bekannt z.B. aus der US 2006/0261 978 A1 sowie der EP 1 754 954 A1.

Eine sichtbare Folge ist die allgegenwärtige Präsenz und der Einsatz von tragbaren Vorrichtungen bei Fußgängern. Durch Ablenkung aufgrund der Konzentration auf die mobile Anwendung sinkt die Aufmerksamkeit der Fußgänger für die Sicherheit im Straßenverkehr, wodurch es immer wieder zu Unfällen kommt.

### Offenbarung der Erfindung

Die Aufgabe der Erfindung besteht darin, eine verbesserte tragbare Vorrichtung zum Darstellen von Informationen und ein verbessertes Verfahren zur Ausgabe von Informationen bereitzustellen.

Die Aufgabe der Erfindung wird durch die tragbare Vorrichtung gemäß Patentanspruch 1 und durch das Verfahren gemäß Patentanspruch 10 gelöst.

Ein Vorteil der Erfindung besteht darin, dass der Nutzer der tragbaren Vorrichtung bei Annäherung an ein Objekt gewarnt wird. Dies wird dadurch erreicht, dass ein Detektionssystem vorgesehen ist, die ein Annähern der tragbaren Vorrichtung an ein Objekt erkennt und ein Signal ausgibt. Auf diese Weise wird die Sicherheit bei der Benutzung der tragbaren Vorrichtung erhöht.

Weitere vorteilhafte Ausführungsformen der Erfindung sind in den abhängigen Ansprüchen angegeben.

Die tragbare Vorrichtung kann beispielsweise ein Mobiltelefon, ein Navigationsgerät, ein Videogerät oder ein MP3-Spieler oder ein PDA sein.

Abhängig von der gewählten Ausführungsform kann beispielsweise ein festgelegter Abstand zu einem Objekt oder ein Kollisionskurs in Bezug auf das Objekt erfasst und für die Ausgabe des Warnsignals verwendet werden.

Zur Erkennung der Bewegung kann ein Inertialsensorsystem verwendet werden. Auf diese Weise können bekannte Systeme für eine präzise Erkennung der Bewegung und/oder der Bewegungsrichtung eingesetzt werden.

In einer weiteren Ausführungsform weist das Detektionssystem eine Ultraschall- oder Infrarot- oder Licht- oder Radareinheit auf, mit der ein Abstand zu einem Objekt gemessen werden kann.

In einer weiteren Ausführungsform weist das Detektionssystem eine Kamera und eine Bildauswertungseinheit auf, mit der eine Annäherung an ein Objekt erfasst werden kann. Auf diese Weise kann eine Kamera, die beispielsweise bei einem Mobiltelefon schon integriert ist, zusätzlich zur Erkennung einer Annäherung an ein Objekt verwendet werden. Somit treten keine größeren Zusatzkosten auf.

In einer weiteren Ausführungsform weist das Detektionssystem eine digitale Karte und ein Ortsbestimmungssystem auf. Mit Hilfe der digitalen Karte kann die Position von Objekten erfasst und die Relativposition der tragbaren Vorrichtung zu den Objekten ermittelt werden. Auch mit diesem System kann eine Annäherung an ein Objekt einfach und präzise ermittelt werden.

Erfindungsgemäß weist das Detektionssystem ein Schrittmesssystem auf, mit dem Schritte des Benutzers der tragbaren Vorrichtung und damit eine Bewegung der tragbaren Vorrichtung auf einfache Weise ermittelt werden konnen

In einer weiteren Ausführungsform dient die Vorrichtung zur Unterstützung eines sehbehinderten Menschen, so dass die Warnung vor Objekten zusätzlich die Sicherheit für die Bewegung des sehbehinderten Menschen verbessert.

Kurze Beschreibung der Zeichnungen
Figur 1 zeigt in einer schematischen Darstellung eine tragbare Vorrichtung zur Ausgabe von optischen und/oder akustischen Informationen, und
Figur 2 zeigt einen Fußgänger, der die tragbare Vorrichtung benutzt.

### Ausführungsform(en) der Erfindung

Figur 1 zeigt in einer schematischen Darstellung eine tragbare Vorrichtung 1. Die tragbare Vorrichtung dient zur Darstellung und Ausgabe von optischen und/oder akustischen Informationen. Die tragbare Vorrichtung kann beispielsweise in Form eines Mobiltelefons, eines MP3-Spielers, eines PDA (personal digital assistant), eines Navigationsgerätes, eines Videogerätes oder einer Vorrichtung zur Unterstützung eines sehbehinderten Menschen ausgebildet sein. Die tragbare Vorrichtung 1 weist abhängig von der Ausbildungsform die entsprechenden elektrischen und mechanischen Bauteile der Ausbildungsform auf. Beispielsweise kann die tragbare Vorrichtung 1 eine Anzeige 2, einen Lautsprecher 3, einen Daten- und Programmspeicher 4, ein Detektionssystem 5, eine Tastatur 6, eine Kamera 7, ein Inertialsensorsystem 8, ein Abstandsmesssystem 9, einen Lautsprecher 10 und/oder einen Vibrationsgenerator 11 aufweisen. Mit Hilfe der Anzeige 2 kann eine Videoinformation, beispielsweise ein Computerspiel, ein SMS-Text, eine Navigationsinformation, ein Foto, ein Video oder eine Wegstreckenmessinformation ausgegeben werden. Zudem kann mit Hilfe des Lautsprechers 10 eine akustische Information, beispielsweise Musik oder eine Sprachausgabe ausgegeben werden.

Das Detektionssystem 5 dient dazu, eine Annäherung der tragbaren Vorrichtung 1 zu einem Objekt, beispielsweise einem Gebäude oder einem Laternenpfahl oder einer Straße oder einem Fahrzeug zu erfassen. Die Annäherung kann beispielsweise darin bestehen, dass ein vorgegebener Abstand zwischen einem Objekt und der tragbaren Vorrichtung unterschritten wird. Dies kann beispielsweise mit Hilfe eines Abstandsmesssystems 9 überprüft werden. Das Abstandsmesssystem kann beispielsweise in Form eines Ultraschall-, eines Infrarot-, eines Licht-, oder eines Radarsystems ausgebildet sein, mit dem der Abstand zwischen der tragbaren Vorrichtung 1 und einem Objekt erfasst wird. Erkennt das Detektionssystem 5, dass der Abstand zwischen der tragbaren Vorrichtung 1 und dem Objekt kleiner als ein vorgegebener Abstand ist, so wird ein Warnsignal, beispielsweise ein akustisches und/oder ein optisches und/oder ein Vibrationssignal mit Hilfe eines Vibrationsgenerators 11 ausgegeben.

Es ist nicht zwingend nötig, den Abstand exakt zu bestimmen. Ferner kann es ausreichend sein, dass eine kritische Umgebungssituation erkannt wird. Hierfür können z. B. optische Näherungsschalter eingesetzt werden.

In einer weiteren Ausführungsform verfügt das Detektionssystem 5 über eine Kamera 7, mit der ein Bild der Umgebung aufgenommen wird. Weiterhin ist das Detektionssystem 5 in dieser Ausführungsform mit einer Bildauswerteeinheit verbunden, die aufgrund des mit der Kamera 7 aufgenommenen Bildes eine Annäherung an ein Objekt, beispielsweise ein Gebäude, eine Straße, einen Laternenmasten, einen Baum, eine andere Person oder ein Auto erkennen kann. Dazu kann die Bildauswerteeinheit ein Objekt selbständig erfassen und aufgrund der Änderung der Größe des Objektes auch eine Annäherung feststellen. Unter Annäherung wird sowohl ein vorgegebener Abstand als auch ein vorgegebener Kollisionskurs auf ein Objekt verstanden. Erkennt das Detektionssystem 5, dass ein Kollisionskurs in Bezug auf ein Objekt besteht oder ein vorgegebener Abstand zum Objekt unterschritten wird, so wird ein akustisches, ein optisches oder ein Vibrationssignal ausgegeben. Ein Kollisionskurs liegt dann vor, wenn sich die tragbare Vorrichtung 1 in Richtung auf ein Objekt bewegt und ein vorgegebener Mindestabstand unterschritten wird.

Beispielsweise kann zur Ermittlung der Bewegung und der Bewegungsrichtung der tragbaren Vorrichtung 1 ein Inertialsensorsystem 8 verwendet werden. Das Inertialsensorsystem 8 kann eine Bewegungsrichtung und eine Bewegungsgeschwindigkeit erfassen oder feststellen, ob die tragbare Vorrichtung 1 während des Gehens verwendet wird (Schritterkennung).

In einer weiteren Ausführungsform weist das Detektionssystem 5 ein Ortsbestimmungssystem wie beispielsweise ein GPS auf, mit dem die Position der tragbaren Vorrichtung und eine Bewegungsrichtung und eine Bewegung der tragbaren Vorrichtung 1 erfasst werden kann. Zudem kann eine digitale Karte im Daten- und Programmspeicher 4 abgelegt sein, die zur Korrektur der Ortsbestimmung und/oder zur Festlegung von Positionen von Objekten verwendet wird. Beispielsweise sind in der digitalen Karte Positionen von Straßen und Gebäuden abgespeichert, so dass die Annäherung an eine Straße oder die Annäherung an ein Gebäude aufgrund der Daten der digitalen Karte erfasst werden kann und ein Erinnerungssignal zur Aufmerksamkeit warnen kann.

In einer weiteren Ausführungsform kann das Detektionssystem ein Schritterfassungssystem aufweisen, das eine Bewegung der tragbaren Vorrichtung 1 anhand der Schritte des Benutzers erkennt. Häufig ist die Erinnerungsfunktion nur während des Laufens interessant.

Die Signale und Messwerte der verschiedenen Ausführungsformen des Detektionssystems 5 können miteinander in Form von Teilsystemen oder in Form von Gesamtsystemen kombiniert werden, um eine Annäherung an ein Objekt zu ermitteln.

Beispielsweise können Daten über Objekte der digitalen Karte benutzt werden, um die Annäherung mit Hilfe der Bilderkennung zu verbessern. Zudem können die Daten der Ortsbestimmungseinheit dazu verwendet werden, um die Position der tragbaren Vorrichtung 1 unter Berücksichtigung der Signale des Inertialsensorsystems 8 zu verbessern. Weiterhin können die Daten der digitalen Karte mit den Signalen des Abstandsmesssystems 9 kombiniert werden, um eine genauere Aussage über eine Annäherung an ein Objekt zu erhalten.

Die beschriebene tragbare Vorrichtung eignet sich insbesondere dazu, um Personen mit Sehbehinderungen zusätzlich mit einem Warnsignal zu versorgen, wenn sich diese einem Objekt annähern, insbesondere unter einem bestimmten Abstand annähern oder sich auf einem Kollisionskurs mit dem Objekt befinden.

Figur 2 zeigt eine Situation, bei der eine Person 12 eine tragbare Vorrichtung 1 trägt, wobei die tragbare Vorrichtung 1 akustische und/oder optische Informationen ausgibt. Zudem ermittelt die tragbare Vorrichtung 1 eine Annäherung an ein Objekt 13, das in Form eines Laternenmastes ausgebildet ist. Erkennt die tragbare Vorrichtung mit Hilfe des Detektionssystems 5, dass sich die Person 12 näher als einen vorgegebenen Mindestabstand, beispielsweise 1 Meter, an das Objekt 13 nähert, so wird von der tragbaren Vorrichtung 1 ein akustisches und/oder ein optisches und/oder ein Vibrationssignal ausgegeben. Außerdem kann das Detektionssystem auch einen Kollisionskurs in Richtung auf das Objekt ermitteln und beispielsweise bei Unterschreiten eines Mindestabstandes ein akustisches, optisches oder vibrierendes Warnsignal ausgeben. Auf diese Weise wird die Person 12 vor einem unerwünschten Zusammenstoßen mit dem Objekt 13 gewarnt. Dadurch wird die Sicherheit für die Bedienperson der tragbaren Vorrichtung erhöht.

## Patentansprüche

1. Tragbare Vorrichtung (1) zum Darstellen von Informationen, insbesondere Mobiltelefon, mit einer Anzeige zum Ausgeben von Bild- oder Textinformationen, mit einem Detektionssystem (5), mit einer Ausgabeeinheit (2, 3, 11), wobei das Detektionssystem (5) ausgebildet ist, um ein Annähern der tragbaren Vorrichtung (1) an ein Objekt (13) zu erkennen, wobei bei einer vorgegebenen Annäherung an das Objekt (13), insbesondere bei einem festgelegten Abstand mit der Ausgabeeinheit (2, 3, 11) ein Signal ausgebbar ist, **dadurch gekennzeichnet, dass** das Detektionssystem ein Schrittmesssystem aufweist, mit dem eine Bewegung einer Bedienperson ermittelbar ist.

2. Vorrichtung nach Anspruch 1, wobei die tragbare Vorrichtung ein Mobiltelefon oder ein Navigationsgerät oder ein Videogerät oder ein MP3-Spieler oder ein PDA ist.

3. Vorrichtung nach einem der Ansprüche 1 oder 2, wobei das Detektionssystem (5) ausgebildet ist, um als vorgegebene Annäherung einen Kollisionskurs zwischen der tragbaren Vorrichtung und dem Objekt zu erkennen.

4. Vorrichtung nach einem der Ansprüche 1 bis 3, wobei das Detektionssystem (5) ein Inertialsensorsystem (8) aufweist, um eine Bewegung und/oder eine Bewegungsrichtung der Vorrichtung zu erfassen.

5. Vorrichtung nach einem der Ansprüche 1 bis 4, wobei das Detektionssystem (5) eine Ultraschall- oder eine Infrarot- oder eine Licht- oder eine Radareinheit (9) aufweist, mit der ein Abstand zu dem Objekt (13) messbar ist.

6. Vorrichtung nach einem der Ansprüche 1 bis 5, wobei das Detektionssystem (5) eine Kamera (7) und eine Bildauswertungseinheit (14) aufweist, um eine Annäherung an das Objekt zu erfassen.

7. Vorrichtung nach einem der Ansprüche 1 bis 6, wobei das Detektionssystem (5) eine digitale Karte und ein Ortsbestimmungssystem, insbesondere ein GPS-System aufweist, wobei mithilfe der digitalen Karte und dem Ortsbestimmungssystem eine Annäherung zu einem Objekt (13) oder einem in der Karte enthaltenen Ort ermittelbar ist.

8. Vorrichtung nach einem der Ansprüche 1 bis 6, wobei ein Speicher (4) mit einer digitalen Karte mit Ortspositionen von Objekten (13) vorgesehen ist.

9. Vorrichtung nach einem der Ansprüche 1 bis 8, wobei die Vorrichtung zur Unterstützung eines sehbehinderten Menschen ausgebildet ist.

10. Verfahren zur Ausgabe einer akustischen und/oder optischen Information mithilfe einer tragbaren Vorrichtung (1) mit einem Schrittmesssystem zur Ermittlung der Bewegung einer Bedienperson, insbesondere zur Ausgabe eines Bildes oder eines Textes, wobei von der tragbaren Vorrichtung (1) überwacht wird, ob sich die tragbare Vorrichtung (1) einem Objekt (13) nähert, und wobei bei einer festgelegten Annäherung an das Objekt (13) ein Signal von der tragbaren Vorrichtung (1) ausgegeben wird.

## Claims

1. Portable apparatus (1) for presenting information, particularly a mobile telephone, having a display for the output of picture or text information, having a detection system (5), having an output unit (2, 3, 11), wherein the detection system (5) is designed to recognize an approach by the portable apparatus (1) to an object (13), wherein a prescribed approach to the object (13), particularly a stipulated distance, can prompt the output unit (2, 3, 11) to be used to output a signal, **characterized in that** the detection system has a pedometer system which can be used to ascertain a movement by an operator.

2. Apparatus according to Claim 1, wherein the portable apparatus is a mobile telephone or a navigation appliance or a video appliance or an MP3 player or a PDA.

3. Apparatus according to one of Claims 1 and 2, wherein the detection system (5) is designed to recognize a collision course between the portable apparatus and the object as a prescribed approach.

4. Apparatus according to one of Claims 1 to 3, wherein the detection system (5) has an inertial sensor system (8) in order to sense a movement and/or a direction of movement of the apparatus.

5. Apparatus according to one of Claims 1 to 4, wherein the detection system (5) has an ultrasound or infrared or light or radar unit (9) which can be used to measure a distance to the object (13).

6. Apparatus according to one of Claims 1 to 5, wherein the detection system (5) has a camera (7) and an image evaluation unit (14) in order to sense an approach to the object.

7. Apparatus according to one of Claims 1 to 6, wherein the detection system (5) has a digital map and a position-finding system, particularly a GPS system, wherein the digital map and the position-finding system can be used to ascertain an approach to an object (13) or to a location contained in a map.

8. Apparatus according to one of Claims 1 to 6, wherein a memory (4) having a digital map with local positions of objects (13) is provided.

9. Apparatus according to one of Claims 1 to 8, wherein the apparatus is designed to assist a visually impaired human being.

10. Method for outputting an audible and/or visual piece of information using a portable apparatus (1) having a pedometer system for ascertaining the movement of an operator, particularly for outputting a picture or a text, wherein the portable apparatus (1) monitors whether the portable apparatus (1) approaches an object (13), and wherein a stipulated approach to the object (13) prompts a signal to be output by the portable apparatus (1).

## Revendications

1. Dispositif portable (1) pour représenter des informations, notamment téléphone mobile, comprenant un afficheur pour diffuser des informations sous forme d'images ou de textes, un système de détection (5), une unité de diffusion (2, 3, 11), le système de détection (5) étant configuré pour détecter une approche du dispositif portable (1) vers un objet (13), un signal pouvant être diffusé avec l'unité de diffusion (2, 3, 11) lors d'une approche prédéfinie vers l'objet (13), notamment lors d'un écart donné, **caractérisé en ce que** le système de détection présente un système de mesure de pas avec lequel il est possible de déterminer un mouvement d'un opérateur.

2. Dispositif selon la revendication 1, le dispositif portable étant un téléphone mobile ou un appareil de navigation ou un appareil vidéo ou un lecteur MP3 ou un PDA.

3. Dispositif selon l'une des revendications 1 ou 2, le système de détection (5) étant configuré pour détecter en tant qu'approche prédéfinie une trajectoire de collision entre le dispositif portable et l'objet.

4. Dispositif selon l'une des revendications 1 à 3, le système de détection (5) présentant un système de détection inertiel (8) pour détecter un mouvement et/ou un sens de mouvement du dispositif.

5. Dispositif selon l'une des revendications 1 à 4, le système de détection (5) présentant une unité (9) à ultrasons ou à infrarouges ou lumineuse ou radar avec laquelle un écart par rapport à l'objet (13) peut être mesuré.

6. Dispositif selon l'une des revendications 1 à 5, le système de détection (5) présentant une caméra (7) et une unité d'interprétation d'image (14) pour détecter une approche vers l'objet.

7. Dispositif selon l'une des revendications 1 à 6, le système de détection (5) présentant une carte numérique et un système de localisation, notamment un système GPS, une approche vers un objet (13) ou un lieu qui se trouve dans la carte pouvant être déterminée à l'aide de la carte numérique et du système de localisation.

8. Dispositif selon l'une des revendications 1 à 6, une mémoire (4) comprenant une carte numérique avec les localisations des objets (13) étant prévue.

9. Dispositif selon l'une des revendications 1 à 8, le dispositif étant configuré pour assister une personne malvoyante.

10. Procédé pour délivrer une information sonore et/ou visuelle au moyen d'un dispositif portable (1) comprenant un système de mesure de pas pour déterminer le mouvement d'un opérateur, notamment pour délivrer une image ou un texte, le dispositif portable (1) surveillant si le dispositif portable (1) s'approche d'un objet (13) et un signal étant diffusé par le dispositif portable (1) en cas d'approche constatée vers l'objet (13).
